# EUROPÄISCHE PATENTSCHRIFT

(11) **EP 0 944 700 B1**
(45) Veröffentlichungstag und Bekanntmachung des Hinweises auf die Patenterteilung: **17.01.2001**
(21) Anmeldenummer: 97951784.4
(22) Anmeldetag: 20.11.1997
(51) Int. Cl.: C11D 1/83, C11D 3/43, C11D 3/20, C11D 3/30

(54) **REINIGUNGSPRODUKTE FÜR UNIVERSELLE UND SPEZIELLE REINIGUNGSAUFGABEN**
DETERGENTS FOR UNIVERSAL AND SPECIAL CLEANING OPERATIONS
DETERGENTS DESTINES A DES OPERATIONS UNIVERSELLES ET SPECIFIQUES DE NETTOYAGE

(30) Priorität: 20.11.1996 RO 9602184
(43) Veröffentlichungstag der Anmeldung: 29.09.1999
(73) Patentinhaber: Krattenmacher, Dieter, 89343 Jettingen-scheppach (DE)
(72) Erfinder: Krattenmacher, Dieter, 89343 Jettingen-scheppach (DE)
(86) Internationale Anmeldenummer: DE9702714
(87) Internationale Veröffentlichungsnummer: WO9822563

(56) Entgegenhaltungen:
- EP-A- 0 347 110
- FR-A- 2 078 040
- DATABASE WPI Section Ch, Week 8541 Derwent Publications Ltd., London, GB; Class D25, AN 85-255181 XP002062977 & SU 1 147 740 A (URAL CHEM IND RES) , 30.März 1985
- DATABASE WPI Section Ch, Week 8518 Derwent Publications Ltd., London, GB; Class A97, AN 85-107788 XP002062978 & JP 60 051 794 A (LION CORP) , 23.März 1985
- DATABASE WPI Section Ch, Week 8033 Derwent Publications Ltd., London, GB; Class D25, AN 80-57811C XP002062979 & JP 55 086 894 A (KAO SOAP CO LTD) , 1.Juli 1980
- DATABASE WPI Section Ch, Week 9605 Derwent Publications Ltd., London, GB; Class D25, AN 96-045635 XP002062980 & JP 07 310 193 A (DAIICHI KOGYO SEIYAKU CO LTD) , 28.November 1995

## Beschreibung

Die Erfindung berichtet über eine Gruppe von chemischen Produkten, welche für die Reinigung von Objekten aus Metall, Holz, Kunststoff etc. sowie von Mauerwerken, Türen, Wand- und Bodenfliesen etc. und somit aufgrund ihres modularen Aufbaus sowohl für universelle als auch für spezielle Reinigungsaufgaben eingesetzt werden können.

Es sind zahlreiche Produkte zur Reinigung bekannt. So ein Reiniger für Geschirr, Gläser, Fliesen und Objekten aus Kunststoff in der Patenschrift RO 109753, bestehend aus: 10 - 30 % Natrium- oder Kaliumsalz des Monoesters der Sulfosuccinsäure mit Alkylpolyglykolether- oder Alkylphenolpolyglykolether, 2 - 8 % Natrium-, Kalium-, Diethanolamin- oder Triethanolaminsalz des Monoesters der Maleinsäure mit Alkylpolyglykolether oder Alkylphenolpolyglykolethern, 2 - 6 % Polyethylenfumarat oder Polydiethylenfumarat, 2 - 6 % nichtionischer oberflächenaktiver Substanz vom Typ Nonylphenolpolyethoxylat oder Alkoholpolyethoxylat, 3 - 6 % Harnstoff, 3 - 15 % Triphosphat, 1 - 4 % Zitronensäure oder Tartronsäure, 2 - 6% Ethylalkohol oder Isopropylalkohol, 0,1 - 0,8 Formaldehyd, 1 - 3% Natriumtetraborat, 0,5 - 2 % Parfüm und demineralisiertem Wasser bis auf 100%.

Eine ähnliche Lösung zur Reinigung und Entfettung von Metallen enthält 1 - 10 Gew.% Trinatriumphosphat, Natriumcarbonat, Natriumsilikat, 1 - 5 Gew.% Nonylphenolpolyethoxylat, Oktylphenolpolyethoxylat, Natriumalkylarylsulfonat, als nichtionische und ionische oberflächenaktive Substanzen, 1 Gew.% einer Mischung aus organischem Polymer mit reduziertem Molekulargewicht und dem Salz einer zweibasigen Säure als Korrosionsinhibitor, 75 - 95 Gew.% demineralisiertes Wasser als Lösemittel. ( Patentschrift RO 110259).

Ein anderes Flüssigprodukt zur Reinigung von Geschirr und harten Oberflächen enthält Fettalkohol( C10-C14)ethoxylat mit 2 - 4 Mol Ethylenoxid und die entsprechenden Sulfate, Natrium- oder Kaliumalkylbenzolsulfonat, Nonylphenolethoxylat mit 8 - 12 mol Ethylenoxid, Natriumcitrat, Natriumchlorid, Kokosfettsäurediethanolamid , Natriumtriphosphat, Ethylendiaminotetraessigsäure, Parfüm, Farbstoff und Wasser ( Patentschrift RO 106582).
Die bekannten Produkte haben eine spezifische Bestimmung hinsichtlich des Einsatzes oder der Materialien zur Reinigung, sie sind nicht für universellen Gebrauch bestimmt. Die Mehrheit enthält Substanzen, welche einen unerwünschten Effekt auf die Umwelt erzielen.

Das durch die Erfindung gelöste Problem ist, durch eine neue Zusammensetzung von Reinigungsmitteln und festen Proportionen zwischen den Bestandteilen, deren Anzahl und somit gleichzeitig die Belastung der Umwelt mit schädlichen Stoffen zu reduzieren.

Die Produkte entprechend der Erfindung bestehen in der Regel zu mindestens 96 % aus einem Anion-Modul, einem nichtionischen Modul und einem Lösungsvermittlermodul, wobei das Anion Modul 5 - 15 Gew.% in Wasser gelöstes Alkyl-, vorzugsweise C12, benzolsulfonat enthält, das nichtionische Modul 10 - 20 Gew.% Fettalkoholethoxylat, 5 - 10 Gew.% Fettalkoholalkoxylat, 0 - 0,2 Gew.% Komplexbildner in demineralisiertem Wasser gelöst enthält, das Lösungsvermittlermodul 45 - 100 Gew.% Dipropylenglykol und 0 - 55 % Diethanolamin oder Triethanolamin enthält, die restliche Zusammensetzung auf 100 Gew.% wird mit für die jeweilige Anwendung spezifischen Substanzen, wie Antikorrosivum und/oder Duftstoff ergänzt.

Die Universalreiniger bestehen zu 26 - 27,5 Gew.% aus Anionmodul, zu 60 Gew.% aus nichtionischem Modul, zu 10 Gew.% aus Lösungsvermittlermodul, zu 2,5 - 4 Gew.% aus Duftstoff und dem Rest auf 100 Gew.% Wasser, vorzugsweise demineralisiert.

Die Metalloberflächenreiniger bestehen zu 27 - 35 Gew.% aus Anionmodul, zu 55 - 63 Gew.% aus nichtionischem Modul, zu -9,8 - 9,95 Gew.% aus Lösungsvermittlermodul, zu 0,05 - 0,2 Gew.% aus Antikorrosivum und dem Rest auf 100 Gew.% Wasser, vorzugsweise demineralisiert.

Die Reiniger für Kunststoffoberflächen bestehen zu jeweils 10 Gew.% aus Anionmodul, nichtionischem Modul und Lösungsvermittlermodul sowie zu 0,4 - 1 Gew.% aus Duftstoff und dem Rest auf 100 Gew.% Wasser, vorzugsweise demineralisiert.

Die Reiniger für Schmuck und Juwelen bestehen zu jeweils 10 Gew.% aus Anionmodul, nichtionischem Modul und Lösungsvermittlermodul sowie zu 0,02 Gew.% aus Antikorrosivum und zu 0,4 - 1 Gew.% aus Duftstoff und dem Rest auf 100 Gew.% Wasser, vorzugsweise demineralisiert.

Die Reinigungsprodukte entsprechend der Erfindung besitzen folgende Vorteile:
- Durch den modularen Aufbau der Produkte kann eine Vielfalt von Reinigern für universelle und spezifische Reinigungsprobleme in Haushalt und Gewerbe hergestellt werden durch einfache Kombination der Module in verschiedener Zusammensetzung.
- Die geringe Anzahl von Substanzen in den Modulen ermöglicht eine einfachere Herstellung als bei den bekannten Reinigern mit mehr Komponenten.
- Die vorgestellten Reinigungsprodukte sind sehr gut umweltverträglich, da biologisch gut abbaubare Wirkstoffe ( zu mindestens 90 % abbaubar) eingesetzt werden.
- Reinigungsprobleme werden effektiv und schnell gelöst, beispielsweise bei dem vorgestellten Metallreinigungskonzentrat, welches als Kalt-, Warm- und Hochdruckreiniger sowie in allen kombinierten Metallreinigungsprozessen eingesetzt werden kann.

Im folgenden werden 4 Beipiele für die Produkte entsprechend der Erfindung dargestellt.

Beispiel 1. Alkyl(C12)benzolsulfonat wird mit 5 - 15 Gew.% in demineralisiertem Wasser bei 30 - 40 °C gelöst, bis die Lösung klar erscheint. Diese Lösung ergibt das Anionmodul. Separat hiervon werden in demineralisiertem Wasser 0 - 0,2 Gew.% Komplexbildner, vorzugsweise Ethylendiamintetraessigsäure ( EDTA), Nitrilotriessigsäure ( NTA), o-(Carboxymethyl)-Äpfelsäure oder Poly-(tetramethylen-1,2-dicarbonsäure), 10 - 20 Gew.% Fettalkoholethoxylat vorzugsweise C10 mit 5 mol Ethylenoxid oder 3 - 7 mol Ethylenoxid, 5 -10 Gew.% Fettalkoholalkoxylat mit 10 -18 C und vorzugsweise 2 mol Ethylenoxid, 2 mol Propylenoxid sowie 1 mol Butylenoxid gelöst. Die restliche Menge zu 100 Gew.% ist demineralisiertes Wasser. Die Lösung wird solange gerührt, bis sie klar erscheint. Diese Lösung stellt das nichtionische Modul dar. 1 - 55 Gew.% Diethanolamin oder Triethanolamin werden in 99 - 45 Gew.% Dipropylenglykol eingerührt bis eine klare Lösung entsteht. Diese Lösung stellt das Lösevermittlermodul dar, kann aber auch zu 100 Gew.% ausschließlich aus Dipropylenglykol bestehen.

Zur Herstellung eines universellen Reinigungskonzentrates werden 26 - 27,5 Gew.% des Anionmoduls mit 60 Gew.% des nichtionischen Moduls, 10 Gew.% des Lösevermittlermoduls und 2,5 - 4 Gew.% Duftöl in demineralisiertem Wasser ( ad 100 Gew.%) gelöst. Das auf diese Weise erhaltene Reinigungskonzentrat dient zur Beseitigung von Schmutz, Öl- und Fettrückständen bei den täglichen Reinigungsaufgaben in Haushalt und Gewerbe, geeignet für die Reinigung von Türen, Behältern und Backformen, Wand- und Bodenfliesen, lackierten Flächen, Arbeitsgeräten, Kühlhäusern und Fahrzeugen, Waagen, Wannen, Töpfen und ähnlichen.

Bei der Anwendung des Konzentrates als Zugabe zu Waschwasser sind in der Regel 5 bis max. 10 ml pro Liter Waschwasser für die normalen Reinigungsaufgaben ausreichend. Bei der Anwendungsweise auf einem Träger ( Tuch oder Reinigungsvlies) werden zwei bis drei Tropfen auf den Träger aufgegeben, mit wenig Wasser befeuchtet und die Reinigung durchgeführt. Trocken nachreiben.

Beispiel 2. Anionmodul, nichtionisches Modul und Lösevermittlermodul werden wie in Beispiel 1 beschrieben hergestellt. 27 - 35 Gew.% Anionmodul, 55 - 63 Gew.% nichtionisches Modul, 9,8 - 9,95 Gew.% Lösevermittlermodul sowie 0,05 - 0,2 Gew.% eines Antikorrosivums werden gemischt und mit demineralisiertem Wasser auf 100 Gew.% ergänzt. Dieses Konzentrat dient zur Reinigung von metallischen Oberflächen ( auch Aluminium). Durch den eingebauten Korrosionsinhibitor ist das Konzentrat auch in warmen ( pH-neutralen) Metallbädern einsetzbar.
Die Zubereitung der Reinigungslösung ist von der jeweiligen Anwendung abhängig. Bei der Anwendung als Kaltreiniger wird 1 Teil Konzentrat in 1, 2 oder 4 Teile Wasser eingerührt ( für öl- und fetthaltige Verunreinigungen, Konzentration abhängig vom Grad der Verschmutzung), bei der Anwendung als Warmreiniger wird 1 Teil Konzentrat in 4 - 19 Teile Wasser eingerührt. Die auf diese Weise zubereitete Reinigungslösung wird auf die zu reinigende Oberfläche aufgetragen (bzw. aufsprühen) oder die zu reinigenden Teile in die Reinigungslösung eingelegt. Nach der Einwirkungszeit (abhängig vom Grad der Verschmutzung und der Applikationsweise ( kalt / warm)) wird mit Wasser nachgespült ("klarspülen").
Bei der Anwendung als Hochdruckreiniger wird 1 Teil Konzentrat in 19 - 49 Teile Wasser eingerührt. Für eine Einphasenreinigung wird die Reinigungslösung nach Vorschrift des Herstellers des Hochdruckreinigers eingefüllt und appliziert. Für eine Zweiphasenreinigung wird die Reinigungslösung ( Kaltreiniger) auf die zu reinigende Oberfläche aufgebracht. Nach der Einwirkungszeit (abhängig vom Grad der Verschmutzung) mit der Hochdruckreinigerlösung (in der Regel ist eine Konzentration 1: 49 ausreichend) nach Vorschrift des Herstellers des Hochdruckreinigers weiterverfahren ( entsprechend der Einphasenreinigung).

Beispiel 3. Anionmodul, nichtionisches Modul und Lösevermittlermodul werden wie in Beispiel 1 beschrieben hergestellt. Jeweils 10 Gew.% Anionmodul, nichtionisches Modul und Lösevermittlermodul werden mit 0,4 - 1 Gew.% Duftöl gemischt und mit demineralisiertem Wasser auf 100 Gew.% aufgefüllt. Diese spezielle Reinigungslösung dient zur Beseitigung von Schmutz, Öl- und Fettrückständen auf polymerbeschichteten Gehäusen von Computern, Bildschirmen, Druckern und anderen Peripheriegeräten der EDV-Industrie.
Die Reinigungslösung wird entweder mit einem handelsüblichen Pumpzerstäuber auf die zu reinigende Oberfläche aufgesprüht oder mittels eines Baumwolltuches, welches mit der Lösung befeuchtet wird, auf die zu reinigende Oberfläche aufgetragen. Bei beiden Verfahren sollte eine möglichst vollständige Flächenbedeckung erfolgen. Nach kurzer Einwirkungszeit (in der Regel und bei normaler Verschmutzung ca. 6 bis 10 Sekunden) wird im zweiten Reinigungsschritt mit einem trockenen Baumwolltuch die Oberfläche trockengewischt. Weitere Reinigungsschritte sind nicht erforderlich.

Beispiel 4. Anionmodul, nichtionisches Modul und Lösevermittlermodul werden wie in Beispiel 1 beschrieben hergestellt. Jeweils 10 Gew.% Anionmodul, nichtionisches Modul und Lösevermittlermodul werden mit 0,02 Gew.% Antikorrosivum und 0,4 - 1 Gew.% Duftöl gemischt und mit demineralisiertem Wasser auf 100 Gew.% aufgefüllt. Diese spezielle Reinigungslösung dient zur Beseitigung von Schmutz- und Fettrückständen auf Schmuck, Juwelen und Modeschmuck. Ebenfalls geeignet zur Reinigung von Metalluhrenarmbändem ( bei wasserdichten Uhren) und für den Einsatz in Ultraschallbädem ( bei Juwelieren).
Die zu reinigenden Schmuckstücke werden in die Reinigungslösung eingelegt. Nach einer Einwirkungszeit von mindestens 10 Minuten ( bei größerer Verschmutzung entsprechend länger) können die Schmuckstücke der Reinigungslösung entnommen, unter fließendem Wasser abgespült und mit einem Baumwolltuch ( bzw. mit schwachem Luftstrom ( Fön)) getrocknet werden. In der Regel sind keine weiteren Reinigungsschritte mehr erforderlich.
In der folgenden Tabelle 1 sind die Module, welche die Basis der Produkte entsprechend der Erfindung bilden, zusammenfassend dargestellt. Tabelle 2 zeigt Beispiele der Reinigungsprodukte für universelle und spezielle Anwendungen entsprechend der Erfindung.

**Tabelle 1:**

| Zusammensetzung der Basismodule | | |
|---|---|---|
| **Anion Modul** | | |
| Substanz | Anteil | Bemerkungen |
| A) Alkyl ( C12) benzolsulfonat | 5 - 15 % | |
| B) Wasser demineralisiert | ad 100 % | |

| **Nichtionisches Modul** | | |
|---|---|---|
| Substanz | Anteil | Bemerkungen |
| A) Fettalkoholethoxylat | 10 - 20 % | bevorzugt C10 + 5 EO (z.B. Lutensol ON 50 BASF) alternativ: min.3 - 7 EO,min. C10 - C18 |
| B) Fettalkoholalkoxylat | 5 - 10 % | bevorzugt 221 ( z.B.. Plurafac LF 221, BASF) alternativ aus Gruppe der Plurafac LF-Produkte, BASF |
| C) Komplexbildner | 0,0 - 0,2 % | bevorzugt Ethylendiamintetraessigsäure (EDTA), Nitrilotriessigsäure (NTA), o-(carboxymethyl-)Äpfelsäure (CMOS) oder Poly-(Tetramethylen-1,2-dicarbonsäure) (EMA) |
| D) Wasser demineralisiert | ad 100 % | |

| **LV (Lösungsvermittlermodul)** | | |
|---|---|---|
| Substanz | Anteil | Bemerkungen |
| A) Dipropylenglykol | 45 - 100 % | |
| B) Diethanolamin | 0 - 55 % | alternativ. Triethanolamin |

**Tabelle 2:**

| Zusammensetzung der Reiniger | | | | |
|---|---|---|---|---|
| **Komponenten** | **Reiniger entsprechend der Erfindung** | | | |
| | **universal** | **Metalle** | **Kunststoffe** | **Schmuck** |
| Anionmodul | 26-27,5% | 27-35% | 10 % | 10 % |
| Nichtionisches Modul | 60 % | 55 -63 % | 10 % | 10 % |
| Lösungsvermittlermodul | 10 % | 9,8 - 9,95 % | 10 % | 10 % |
| Antikorrosivum: | - | 0,05 - 0,2 % | - | 0,02 % |
| Duftöl | 2,5 - 4 % | - | 0,4 - 1 % | 0,4 - 1 % |
| Wasser ( bevorzugt demin.) | ad 100 % | ad 100 % | ad 100 % | ad 100 % |

## Patentansprüche

1. Reinigungsprodukte für universelle und spezielle Reinigungsaufgaben mit bekannten Substanzen wie Alkyl(bevorzugt (C12)benzolsulfonat, Fettalkoholethoxylat, Fettalkoholalkoxylat, Komplexbildnern in der Zusammensetzung,
dadurch gekennzeichnet,
daß sie zu mindestens 96 % aus einem Anion-Modul, einem nichtionischen Modul und einem Lösungsvermittlermodul bestehen, wobei das Anion Modul 5 - 15 Gew.% in Wasser gelöstes Alkyl-, vorzugsweise C12, benzolsulfonat enthält, das nichtionische Modul 10 - 20 Gew.% Fettalkoholethoxylat, 5 - 10 Gew.% Fettalkoholalkoxylat, 0 - 0,2 Gew.% Komplexbildner in demineralisiertem Wasser gelöst enthält, das Lösungsvermittlermodul 45 - 100 Gew.% Dipropylenglykol und 0 - 55 % Diethanolamin oder Triethanolamin enthält, die restliche Zusammensetzung auf 100 Gew.% mit für die jeweilige Anwendung spezifischen Substanzen, wie Antikorrosivum und/oder Duftstoff ergänzt wird.

2. Universalreiniger entsprechend Anspruch 1.
dadurch gekennzeichnet,
daß sie zu 26 - 27,5 Gew.% aus Anionmodul, zu 60 Gew.% aus nichtionischem Modul, zu 10 Gew.% aus Lösungsvermittlermodul, zu 2,5 - 4 Gew.% aus Duftstoff und dem Rest auf 100 Gew.% Wasser, vorzugsweise demineralisiert, gebildet werden.

3. Metallreiniger entsprechend Anspruch 1
dadurch gekennzeichnet,
daß sie zu 27 - 35 Gew.% aus Anionmodul, zu 55 - 63 Gew.% aus nichtionischem Modul, zu 9,8 - 9,95 Gew.% aus Lösungsvermittlermodul, zu 0,05 - 0,2 Gew.% aus Antikorrosivum und dem Rest auf 100 Gew.% Wasser, vorzugsweise demineralisiert, gebildet werden.

4. Reiniger für Kunststoffoberflächen
dadurch gekennzeichnet,
daß sie zu 10 Gew.% aus Anionmodul, zu 10 Gew.% aus nichtionischem Modul, zu 10 Gew.% aus Lösungsvermittlermodul, zu 0,4 - 1 Gew.% aus Duftstoff und dem Rest auf 100 Gew.% Wasser, vorzugsweise demineralisiert, gebildet werden, wobei das Anion Modul 5 - 15 Gew.% in Wasser gelöstes Alkyl-, vorzugsweise C12, benzolsulfonat enthält, das nichtionische Modul 10 - 20 Gew.% Fettalkoholethoxylat, 5 - 10 Gew.% Fettalkoholalkoxylat, 0 - 0,2 Gew.% Komplexbildner in demineralisiertem Wasser gelöst enthält, das Lösungsvermittlermodul 45 - 100 Gew.% Dipropylenglykol und 0 - 55 % Diethanolamin oder Triethanolamin enthält, die restliche Zusammensetzung auf 100 Gew.% mit für die jeweilige Anwendung spezifischen Substanzen, wie Antikorrosivum und/oder Duftstoff ergänzt wird.

5. Reiniger für Schmuck und Juwelen
dadurch gekennzeichnet,
daß sie zu 10 Gew.% aus Anionmodul, zu 10 Gew.% aus nichtionischem Modul, zu 10 Gew.% aus Lösungsverrnittlermodul, zu 0,02 Gew.% aus Antikorrosivum, zu 0,4 - 1 Gew.% aus Duftstoff und dem Rest auf 100 Gew.% Wasser, vorzugsweise demineralisiert, bestehen, wobei das Anion Modul 5 - 15 Gew.% in Wasser gelöstes Alkyl-, vorzugsweise C12, benzolsulfonat enthält, das nichtionische Modul 10 - 20 Gew.% Fettalkoholethoxylat, 5 - 10 Gew.% Fettalkoholalkoxylat, 0 - 0,2 Gew.% Komplexbildner in demineralisiertem Wasser gelöst enthält, das Lösungsvermittlermodul 45 - 100 Gew.% Dipropylenglykol und 0 - 55 % Diethanolamin oder Triethanolamin enthält, die restliche Zusammensetzung auf 100 Gew.% mit für die jeweilige Anwendung spezifischen Substanzen, wie Antikorrosivum und/oder Duftstoff ergänzt wird.

## Claims

1. Detergents for universal and special cleaning operations with well known substances as alkyl (preferably C12) benzene sulphonate, fatty alcohol ethoxylate, fatty alcohol alkoxylate, complexing agent in their composition
wherein
they consist of at least 96 percent by weight of anionic module, nonionic module and solubilizer module, wherein the anionic module contains 5 - 15 percent by weight alkyl (preferably C12) benzene sulphonate dissolved in water, the nonionic module contains 10 - 20 percent by weight fatty alcohol ethoxylate, 5 - 10 percent by weight fatty alcohol alkoxylate, 0 - 0,2 percent by weight complexing agent dissolved in demineralized water, the solubilizer module contains 45 - 100 percent by weight dipropylene glycol and 0 - 55 percent by weight diethanolamine or triethanolamine, the remaining composition up to 100 percent by weight is completed by addition of specific substances for the specific application like anticorrosives and fragrance.

2. Detergents for universal use according to claim 1
wherein
they are formed of 26 - 27,5 percent by weight anionic module, 60 percent by weight nonionic module, 10 percent by weight solubilizer module, 2,5 - 4 percent by weight fragrance completed up to 100 percent by weight by addition of water, preferably demineralized.

3. Detergents for cleaning metal according to claim 1
wherein
they are formed of 27 - 35 percent by weight anionic module, 55 - 63 percent by weight nonionic module, 9,8 - 9.95 percent by weight solubilizer module, 0.05 - 0,2 percent by weight anticorrosives completed up to 100 percent by weight by addition of water, preferably demineralized.

4. Detergents for cleaning of plastic surfaces
wherein
they are formed of 10 percent by weight anionic module, 10 percent by weight nonionic module, 10 percent by weight solubilizer module, 0,4 - 1 percent by weight fragrance completed up to 100 percent by weight by addition of water, preferably demineralized, wherein the anionic module contains 5 - 15 percent by weight alkyl(preferably C12) benzene sulphonate dissolved in water, the nonionic module contains 10-20 percent by weight fatty alcohol ethoxylate, 5 - 10 percent by weight fatty alcohol alkoxylate, 0 - 0,2 percent by weight complexing agent dissolved in demineralized water, the solubilizer module contains 45-100 percent by weight dipropylene glycol and 0 - 55 percent by weight diethanolamine or triethanolamine, the remaining composition up to 100 percent by weight is completed by addition of specific substances for the respective application like anticorrosives and/or fragrance.

5. Detergents for cleaning of jewelry and gems
wherein
they consist of 10 percent by weight anionic module, 10 percent by weight nonionic module, 10 percent by weight solubilizer module, 0,02 percent by weight anticorrosives, 0,4 -1 percent by weight fragrance completed up to 100 percent by weight by addition of water, preferably demineralized, wherein the anionic module contains 5 - 15 percent by weight alkyl (preferably C12) benzene sulphonate dissolved in water, the nonionic module contains 10 - 20 percent by weight fatty alcohol ethoxylate, 5 - 10 percent by weight fatty alcohol alkoxylate, 0 - 0,2 percent by weight complexing agent dissolved in demineralized water, the solubilizer module contains 45 - 100 percent by weight dipropylene glycol and 0 - 55 percent by weight diethanolamine or triethanolamine, the remaining composition up to 100 percent by weight is completed by addition of specific substances for the respctive application like anticorrosives and/or fragrance.

## Revendications

1. Produits pour nettoyer universels et spéciaux avec les substances connu comme l'alkyl( de préférence C12)benzène sulfonate, l'alcool gras ethoxylate, l'alcool gras alcoxylate, les agents complexants dans l'assemblage,
caractérisé en ce,
qu' ils sont constitué au minimum de 96 % par un module anionique, un module non ionique et un module pour simplifier la solubilité, où le module anionique contient de 5- 15 % de poids l'alkyl-, de préférence C12, benzène sulfonate dissoudré dans de l'eau, le module non ionique contient de 10 - 20 % de poids l'alcool gras éthoxylate, de 5 - 10 % de poids l'alcool gras alcoxylate, de 0 - 0,2 % de poids les agents complexants dissoudré dans de l'eau, le module pour simplifier la solubilité contient de 45 - 100 % de poids le propylène-diglycol et de 0 - 55 % de poids la diéthanolamine ou la triéthanolamine, l'assemblage restant à 100 % de poids est complété avec les substances spéciales pour l'application respectif comme une substance anticorrosive et / ou un parfum.

2. Produits pour nettoyer universels correspondant à la revendication 1
caractérisé en ce,
qu' ils sont composé de 26 - 27,5 % de poids du module anionique, de 60 % de poids du module non ionique, de 10 % de poids du module pour simplifier solubilité, de 2,5 - 4 % de poids du parfum et le reste à 100 % de poids de l'eau de préférence déminéralisée.

3. Produits pour nettoyer le métal correspondant à la revendication 1
caractérisé en ce,
qu' ils sont composé de 27 - 35 % de poids du module anionique, de 55 - 63 % de poids du module non ionique, de 9,8 - 9,95 % de poids du module pour simplifier la solubilité, de 0,05 - 0,2 % de poids de la substance anticorrosive et le reste à 100 % de poids de l'eau de préférence déminéralisée.

4. Produits pour nettoyer les surfaces de matière plastique
caractérisé en ce,
qu' ils sont composé de 10 % de poids du module anionique, de 10 % de poids du module non ionique, de 10 % de poids du module pour simplifier la solubilité, de 0,4 - 1 % de poids du parfum et le reste à 100 % de poids de l'eau de préférence déminéralisée, où le module anionique contient de 5- 15 % de poids l'alkyl-, de préférence C12, benzène sulfonate dissoudré dans de l'eau, le module non ionique contient de 10 - 20 % de poids l'alcool gras éthoxylate, de 5 - 10 % de poids l'alcool gras alcoxylate, de 0 - 0,2 % de poids les agents complexants dissoudré dans de l'eau déminéralisée, le module pour simplifier la solubilité contient de 45 - 100 % de poids le propylène-diglycol et de 0 - 55 % de poids la diéthanolamine ou la triéthanolamine, l'assemblage restant à 100 % de poids est complété avec les substances spéciales pour l'application respectif comme une substance anticorrosive et / ou un parfum.

5. Produits pour nettoyer les pierres précieuses et les bijoux
caractérisé en ce,
qu' ils sont composé de 10 % de poids du module anionique, de 10 % de poids du module non ionique, de 10 % de poids du module pour simplifier la solubilité, de 0,02 % de poids de la substance anticorrosive, de 0,4 - 1 % de poids du parfum et le reste à 100 % de poids de l'eau de préférence déminéralisée, où le module anionique contient de 5- 15 % de poids l'alkyl-, de préférence C12, benzène sulfonate dissoudré dans de l'eau, le module non ionique contient de 10 - 20 % de poids l'alcool gras éthoxylate, de 5 - 10 % de poids l'alcool gras alcoxylate, de 0 - 0,2 % les agents complexants dissoudré dans de l'eau déminéralisée, le module pour simplifier la solubilité contient de 45 - 100 % de poids le propylène-diglycol et de 0 - 55 % de poids la diéthanolamine ou la triéthanolamine, l'assemblage restant à 100 % de poids est complété avec les substances spéciales pour l'application respectif comme une substance anticorrosive et / ou un parfum.
